# EUROPÄISCHE PATENTANMELDUNG

(11) **EP 4 202 325 A1**
(43) Veröffentlichungstag der Anmeldung: **28.06.2023**
(21) Anmeldenummer: 22213705.1
(22) Anmeldetag: 15.12.2022
(51) Int. Cl.: F25D 23/00, F25D 23/02, F25D 23/06, F25D 23/08

(54) **KÜHL- UND/ODER GEFRIERGERÄT**

(30) Priorität: 21.12.2021 DE 102021134065
(71) Anmelder: Liebherr-Hausgeräte Ochsenhausen GmbH, 88416 Ochsenhausen (DE)
(72) Erfinder: Friedmann, Volker, 88400 Biberach (DE)
(74) Vertreter: Herrmann, Uwe

(57) **Zusammenfassung**

Die vorliegende Erfindung betrifft ein Kühl- und/oder Gefriergerät mit einer mechanischen Struktur (1) und mindestens einem an die mechanische Struktur (1) angefügten Element (2).

## Beschreibung

Die vorliegende Erfindung betrifft ein Kühl- und/oder Gefriergerät mit einer mechanischen Struktur und mindestens einem an die mechanische Struktur angefügten Element.

Für Gehäuse, bzw. für Teile von Kühl- und/oder Gefriergeräten die mit Isolierschaum in Berührung kommen, müssen, um der Norm an die Flammschutzanforderungen in Kühl- und/oder Gefriergeräten zu genügen, Materialen mit hohen Flammschutzeigenschaften eingesetzt werden. Diese Materialien müssen der Klassifizierung 5VA nach der Vorschrift UL94 genügen.

Eine Möglichkeit der Norm zu genügen ist, die Gehäuse aus Metallblech als Außenmaterial zu fertigen, was hohe Investitionen in die Blechverarbeitung erfordert.

Eine andere Möglichkeit ist es, Kunststoffe die der Klassifizierung 5VA nach der Vorschrift UL94 genügen einzusetzen. Diese sind jedoch teuer. Durch die Flammschutzzusätze sind diese Kunststoffe zum Teil auch schwer zu recyceln.

Nach dem Stand der Technik werden Bleche, die an Bereichen mit hohen Flammschutzanforderungen angeordnet sind auch mit Kunststoff umspritzt. Dies führt allerdings regelmäßig zu stark verzogenen Teilen.

Vor diesem Hintergrund liegt der vorliegenden Erfindung die Aufgabe zugrunde, die Materialzusammensetzung und das Zusammenfügen der Teile von Kühl- und/oder Gefriergeräten, insbesondere im Hinblick auf die Brandschutzeigenschaften, zu verbessern.

Diese Aufgabe wird durch den Gegenstand mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen: Ein Kühl- und/oder Gefriergerät mit einer mechanischen Struktur und mindestens einem an die mechanische Struktur angefügten Element, wobei an der mechanischen Struktur ein Element mittels mindestens einem von der mechanischen Struktur abstehenden Fortsatzes, welcher durch eine Aussparung oder Öffnung des Elements verläuft und durch Umformen an seinem von der mechanischen Struktur entfernten Ende verbreitert ist und dadurch das Element fixiert, angefügt ist.

Zum Fügen des Elements und der Struktur wird vorzugsweise kein zusätzliches Material wie Kleber, Schrauben, Nieten, usw. benötigt.

Denkbar ist, dass die mechanische Struktur eine Gehäusestruktur oder eine Tragstruktur des Kühl- und/oder Gefriergeräts ist. In anderen Worten kann die Struktur also ein beliebiges Bauteil eines Kühl- und/oder Gefriergeräts sein.

Vorzugsweise ist die Struktur ein Spritzgussteil. Das Spritzgusswerkzeug für das Spritzgussteil kann vorzugsweise einfach ohne Schieber ausgeführt werden. Dies führt dazu, dass die Spritzgussteile in der Herstellung günstiger werden und besser zu recyceln sind.

Auch denkbar ist, dass das Element eine Platte ist und dass die Platte mehrere Öffnungen in Form von Langlöchern aufweist, die am Randbereich der Platte angeordnet sind.

Die Ausrichtung der Langlöcher ist vorzugsweise derart, dass die Schwindungstoleranzen ausgeglichen werden.

Vorzugsweise ist vorgesehen, dass nur das Element in Kontakt mit Schaum steht und die an das Element angrenzenden Bereiche der Struktur keinen Kontakt mit Schaum haben. Der Schaum kann ein Isolierschaum und kann Polyurethanschaum sein.

Denkbar ist des Weiteren, dass der Fortsatz ein an der Struktur angebrachter, vorzugsweise angegossener, und an seinem von der Struktur entfernten Ende verbreiterter Zylinder ist. Der Zylinder kann also angegossen sein und danach in einem weiteren Arbeitsschritt verbreitert werden, so dass er zu einem Niet- oder Pilzkopf umgewandelt wird.

In einer bevorzugten Ausführungsform ist vorgesehen, dass das Element zumindest teilweise aus einem Material mit geringerer Brennbarkeit oder mit einem höheren Feuerwiderstand als die Struktur besteht.

Dadurch können gezielt Bereiche an einem Kühl- und/oder Gefriergerät, die Materialien mit geringerer Brennbarkeit oder mit einem höheren Feuerwiderstand erfordern mit diesen Materialen versehen sein und die restlichen Bereiche können mit günstigeren Materialien ausgestaltet werden. Teure Kunststoffe können so auch durch günstigere Werkstoffe, z.B. Stahl, Glas, Stein, usw. die auch die Flammschutzanforderungen erfüllen, ersetzt werden.

Vorzugsweise ist vorgesehen, dass die Berührpunkte oder -flächen zwischen Element und Struktur schaumdicht sind. Dies bedeutet, dass zwischen dem Element und der Struktur kein Schaum hindurchtreten kann. Dies kann durch entsprechende konstruktive Maßnahmen oder durch Dichtungen erreicht werden.

Denkbar ist, dass das Element eine Öffnung an der Struktur abdeckt.

Die Erfindung betrifft auch ein Verfahren zur Montage eines Kühl- und/oder Gefriergeräts mit folgenden Verfahrensschritten:
- Anbringen des Elements durch Einführen der nicht umgeformten Fortsätze an der mechanischen Struktur durch die entsprechenden Öffnungen oder Aussparungen an dem Element;
- Umformen der Fortsätze so dass die Fortsätze an ihrem von der Struktur entfernten Ende verbreitert sind und das Element befestigt wird.

Denkbar ist, dass die Fortsätze durch Warmumformen verbreitert werden.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine Ausführungsform eines Gehäuseteils eines Kühl- und/oder Gefriergeräts.
- Fig. 2:: eine Ausführungsform eines Gehäuseteils eines Kühl- und/oder Gefriergeräts mit einem angebrachten Element.
- Fig. 3:: eine Detailansicht der Ausführungsform eines Gehäuseteils eines Kühlund/oder Gefriergeräts.

Der in Fig. 1 zu sehende Rahmen 1 ist durch Spritzgießen aus einem Kunststoff, der der Klassifizierung 5VB nach der Vorschrift UL94 genügt, hergestellt. Ein großflächiger, planer Bereich ist im Spritzteil ausgespart.

Diese Aussparung wird, wie in Fig. 2 erkennbar, durch eine Platte 2 aus günstigerem und/oder. feuerbeständigerem Werkstoff, z.B. aus Stahl, Glas, Stein, alukaschiertem Karton, usw. oder einem Kunststoff, der der Klassifizierung 5VA nach der Vorschrift UL94 genügt, überdeckt. Die Verbindung beider Teile ist schaumdicht.

Um die Aussparung des Rahmens 1 sind, wie in Fig. 3 gut zu erkennen, umlaufend kleine Zylinder 3 angespritzt. Diese dienen zur Befestigung der Platte 2. In der Platte befinden sich im Randbereich Langlöcher zur Aufnahme der Zylinder 3.

Nach dem Entformen des Rahmens 1 wird die Platte 2 eingelegt. Durch thermische Umformung wird der überstehende Zylinder zu einem Pilzkopf bzw. zu einem Nietkopf umgeformt und dadurch die Platte durch Klemmung befestigt. Die Zylinder können als angespritzte Nieten, die dann mit einem Folgearbeitsgang umgeformt werden, bezeichnet werden.

In Fig. 3 sind die Zylinder 3 in nicht umgeformten Zustand und in Fig. 2 sind die Zylinder 3 in umgeformten Zustand zu sehen.

Die Konstruktion des Rahmens 1, insbesondere mit der großen Aussparung, führt zu den Vorteilen einer geringeren Zuhaltekraft und zu kürzere Zykluszeiten durch schnellere Füllung und Abkühlung beim Spritzgießen.

## Patentansprüche

1. Kühl- und/oder Gefriergerät mit einer mechanischen Struktur und mindestens einem an die mechanische Struktur angefügten Element,
**dadurch gekennzeichnet,**
**dass** an der mechanischen Struktur ein Element mittels mindestens einem von der mechanischen Struktur abstehenden Fortsatzes, welcher durch eine Aussparung oder Öffnung des Elements verläuft und durch Umformen an seinem von der mechanischen Struktur entfernten Ende verbreitert ist und dadurch das Element fixiert, angefügt ist.

2. Kühl- und/oder Gefriergerät nach Anspruch 1, **dadurch gekennzeichnet, dass** die mechanische Struktur eine Gehäusestruktur oder eine Tragstruktur des Kühl- und/oder Gefriergeräts ist.

3. Kühl- und/oder Gefriergerät nach einem der vorhergehenden Ansprüche, **dadurch gekennzeichnet, dass** das Element eine Platte ist und dass die Platte mehrere Öffnungen in Form von Langlöchern aufweist, die am Randbereich der Platte angeordnet sind.

4. Kühl- und/oder Gefriergerät nach einem der vorhergehenden Ansprüche, **dadurch gekennzeichnet, dass** nur das Element in Kontakt mit Schaum steht und die an das Element angrenzenden Bereiche der Struktur keinen Kontakt mit Schaum haben.

5. Kühl- und/oder Gefriergerät nach einem der vorhergehenden Ansprüche, **dadurch gekennzeichnet, dass** der Fortsatz ein an der Struktur angebrachter, vorzugsweise angegossener, und an seinem von der Struktur entfernten Ende verbreiterter Zylinder ist.

6. Kühl- und/oder Gefriergerät nach einem der vorhergehenden Ansprüche, **dadurch gekennzeichnet, dass** das Element zumindest teilweise aus einem Material mit geringerer Brennbarkeit oder mit einem höheren Feuerwiderstand als die Struktur besteht.

7. Kühl- und/oder Gefriergerät nach einem der vorhergehenden Ansprüche, **dadurch gekennzeichnet, dass** die Berührpunkte oder -flächen zwischen Element und Struktur schaumdicht sind.

8. Kühl- und/oder Gefriergerät nach einem der vorhergehenden Ansprüche, **dadurch gekennzeichnet, dass** das Element eine Öffnung an der Struktur abdeckt.

9. Verfahren zur Montage eines Kühl- und/oder Gefriergeräts nach einem der vorhergehenden Ansprüche mit folgenden Verfahrensschritten:
- Anbringen des Elements durch Einführen der nicht umgeformten Fortsätze an der mechanischen Struktur durch die entsprechenden Öffnungen oder Aussparungen an dem Element;
- Umformen der Fortsätze so dass die Fortsätze an ihrem von der Struktur entfernten Ende verbreitert sind und das Element befestigt wird.

10. Verfahren nach Anspruch 9, **dadurch gekennzeichnet, dass** die Fortsätze durch Warmumformen verbreitert werden.
